# FASCICULE DE BREVET EUROPEEN

(11) **EP 2 943 284 B1**
(45) Date de publication et mention de la délivrance du brevet: **23.09.2020**
(21) Numéro de dépôt: 13715254.2
(22) Date de dépôt: 14.01.2013
(51) Int. Cl.: B05B 9/08, B65D 81/32, B05B 7/24, B01F 15/02, B01F 15/00, B01F 5/04, B01F 13/00

(54) **ENSEMBLE JETABLE DE PRÉPARATION ET DE TRAVAIL DE PEINTURE OU DE PROJECTION D'UN PRODUIT ISSU DU MÉLANGE D'AU MOINS DEUX COMPOSANTS POUR SON UTILISATION EN TANT QUE GODET SUR UN OUTIL DE PULVÉRISATION**
EINWEGANORDNUNG ZUR HERSTELLUNG UND VERWENDUNG VON LACK ODER ZUM SPRÜHEN EINES PRODUKTS AUS DER VERMISCHUNG VON MINDESTENS ZWEI KOMPONENTEN, ZUR VERWENDUNG ALS BEHÄLTER AUF EINEM SPRÜHWERKZEUG
DISPOSABLE ASSEMBLY FOR PREPARING AND WORKING PAINT OR FOR SPRAYING A PRODUCT RESULTING FROM MIXING AT LEAST TWO COMPONENTS, TO BE USED AS A BUCKET ON A SPRAYING TOOL

(43) Date de publication de la demande: 18.11.2015
(73) Titulaire: Camilleri, Michel, 67460 Souffelweyersheim (FR); Guarino, Joseph, 84380 Mazan (FR)
(72) Inventeur: Camilleri, Michel, 67460 Souffelweyersheim (FR); Guarino, Joseph, 84380 Mazan (FR)
(74) Mandataire: Merckling, Norbert
(86) Numéro de dépôt international: PCT/FR2013/000016
(87) Numéro de publication internationale: WO 2014/108606

(56) Documents cités:
- WO-A1-2005/070557
- DE-A1-102008 026 270
- FR-A1- 2 708 870
- US-A- 4 410 085
- US-A1- 2005 279 859
- US-A1- 2009 188 987
- US-A1- 2009 294 397

## Description

La présente invention se rapporte à un ensemble plein jetable pour le conditionnement, la préparation et le travail avec un pistolet de peinture ou de pulvérisation, permettant le stockage, la préparation, l'application et l'éventuelle conservation d'un produit issu d'un mélange d'au moins deux composants.

Plus particulièrement, l'invention se rapporte à un nécessaire ou à un kit jetable contenant de façon séparée les deux ou plusieurs composants à mélanger avant son utilisation après son montage par l'intermédiaire d'une pièce d'adaptation sur un pistolet à peindre. Pour projeter ou pulvériser le produit ainsi obtenu, il convient alors de le transvaser dans le godet du pistolet utilisé.

Dans le domaine des produits bi-composant et plus généralement des produits pluri-composants à peindre, à projeter ou à pulvériser, par exemple les peintures, les apprêts, les vernis et autres, chacun des deux ou plusieurs composants du produit final doit être conditionné à part. Ces composants sont mélangés au dernier moment, juste avant d'être utilisés, car au bout d'un certain temps il n'est plus possible de les projeter ou de les pulvériser, par exemple du fait qu'ils prennent en masse, qu'ils durcissent ou qu'ils deviennent pâteux. En outre, ces composants sont généralement sensibles à l'air et/ou à la lumière et doivent être conditionnés séparément dans des contenants étanches et/ou opaques.

Lorsqu'un produit bi-composant ou pluri-composant doit être pulvérisé, l'opérateur doit généralement effectuer lui-même le mélange préalable des composants du produit avant de transférer ce mélange dans un récipient adapté à son outil de pulvérisation, chacun des composants du produit est alors initialement conditionné individuellement dans un contenant à part.

Cette préparation des produits bi-composants ou pluri-composants à pulvériser présente de nombreux désavantages, parmi lesquels on peut notamment citer:
- conditionnement commercial volumineux et coûteux pour le produit bi-composant car chacun des composants doit être conditionné individuellement dans un contenant à part ;
- risques de renversement et de pertes en composants ou en produit lors de la préparation du produit à pulvériser en raison des multiples opérations de transfert d'un récipient dans un autre ;
- risques de mauvais dosage de la part de l'opérateur lors de la préparation du produit à pulvériser, qui peut nuire à l'efficacité du produit bi-composant obtenu ;
- stockage encombrant de contenants partiellement vidés pour chacun des composants après mélange,
- détérioration à l'air des composants restants stockés dans les contenants partiellement vidés ;
- temps de préparation nécessaire lors du mélange des composants alors que le coût de plus en plus élevé de la main d'œuvre amène les employeurs à trouver des solutions permettant d'augmenter la rapidité des interventions.

Dans le domaine de la peinture ou de la pulvérisation au moyen d'un outil du type pistolet à gravité, à succion ou similaire, il n'existe que peu de conditionnements bi-composant à usage unique.

Un exemple de ce genre de conditionnement, présente par exemple la forme de deux sachets en matière plastique souple reliés entre eux par le sommet par une liaison comportant un conduit. L'un des sachets contient le premier composant par exemple de la résine et le deuxième contient l'activateur agissant en tant que durcisseur. Le mélange des deux produits s'obtient après cassure de l'obturateur du conduit reliant les deux sachets lors du pliage de ce conduit en superposant un sachet sur l'autre.

Ces conditionnements ont pour inconvénients d'être fragiles, car ils sont réalisés en matière souple. Ils sont sujets à des crevaisons et à des percements lors des manipulations. Ils sont aussi plus sensibles aux écarts thermiques que les conditionnements rigides et nécessitent donc des précautions particulières de manipulation et de stockage.

Par ailleurs, ils ne possèdent pas la modularité nécessaire à contenir des produits dont les dosages diffèrent.

En outre, l'absence d'évent provoque une légère perte de charge lors du travail de pulvérisation, ce qui risque de nuire au bon fonctionnement et rendement du pulvérisateur et à la qualité du travail.

Par ailleurs, dans le domaine de la pulvérisation au moyen d'un outil de pulvérisation du type pistolet à peinture, pistolet à succion et similaire, il existe déjà une solution de godet jetable destiné à contenir un produit liquide à pulvériser au moyen d'un outil de pulvérisation. Contrairement au domaine des produits conditionnés en aérosols, il n'existe aucun godet jetable de produit liquide à pulvériser prérempli qui permettrait d'économiser le temps de nettoyage de l'ensemble et de réduire l'emploi de produits nettoyants à base de solvants, souvent très peu écologiques.

De même, il n'existe à l'heure actuelle aucune solution de contenant jetable comprenant au moins deux composants conditionnés individuellement et à mélanger avant utilisation et qui peut être monté en tant que godet sur un pistolet de pulvérisation.

Par le document US2009188987 on connaît une cartouche de peinture à chambres multiples. Cette cartouche de peinture comporte un récipient avec une première chambre et une seconde chambre, une séparation perforable entre les première et seconde chambres, un premier composant dans la première chambre et un second composant dans la seconde chambre, dans laquelle au moins un parmi ces composants présente une faible viscosité.

Afin de rendre le travail de peinture ou de pulvérisation plus facile et plus rapide mais aussi plus économique en produits et en matériel, la présente invention a pour but de fournir un ensemble de conditionnement et de travail servant de godet jetable à monter sur un outil de pulvérisation.

Cet ensemble permettant la préparation, l'application et la conservation d'un produit bi-composant ou pluri-composant remédie à tous les inconvénients précités et apporte des avantages supplémentaires liés à sa propre particularité.

A cet effet, la présente invention se rapporte à un ensemble jetable destiné au conditionnement, à la préparation et à l'application d'un produit bi-composant ou pluri-composant obtenu à partir d'au moins deux composants à pulvériser par un outil de pulvérisation ou de peinture.

Cet ensemble jetable est à monter sur un outil de pulvérisation à gravité ou à succion et présente un corps de contenant comportant une surface latérale, un fond et une ouverture. Il constitue dans la phase de préparation une unité de préparation d'un produit à pulvériser provenant du mélange d'au moins deux composants contenus dans des volumes fermés et séparés dont un volume principal. Le contenu de l'un ou des autres est libéré dans le volume principal.

Les objets assignés à l'invention sont atteints à l'aide d'un ensemble jetable pour stocker des composants contenus de façon individuelle et séparée dans un volume général fermé, pour préparer et pulvériser en montant l'ensemble jetable sur un outil de pulvérisation ou de peinture, un produit provenant d'un mélange d'au moins deux composants, ledit ensemble jetable étant destiné à former un godet complet à usage unique adaptable à tous les outils et les types d'outils de pulvérisation à gravité ou à succion, cet ensemble comprenant une unité de conditionnement pour les composants, laquelle unité comporte un corps présentant une paroi latérale, un fond et une ouverture de sortie du produit final vers l'outil de pulvérisation ou de peinture, le corps étant fermé jusqu'au mélange des composants et destiné à contenir dans son volume libre le premier composant, le fond présentant une ouverture placée en position centrale ou excentrée et formant un passage d'air, cette ouverture de passage d'air étant équipée d'un dispositif d'évent obturable, un obturateur étant monté de manière étanche sur l'ouverture du corps de l'ensemble jetable par vissage, clipsage, emboîtement ou tout autre moyen, caractérisé en ce que :
- le fond présente une saillie de montage se prolongeant à l'intérieur du corps;
- au moins un élément creux, définissant au moins un volume supplémentaire fermé destiné à contenir un des au moins deux composants et dont l'extrémité inférieure est prévue pour être montée de façon étanche sur ou autour de la saillie de montage, tandis que son autre extrémité est refermée par un moyen d'obturation ;
- l'ensemble comprenant un adaptateur permettant au corps d'être monté sur tous les outils de pulvérisation et de s'en dissocier pour être ensuite jeté ;
et en ce que lorsque le mélange des au moins deux composants est effectué, on monte l'ensemble jetable sur l'outil de pulvérisation à l'aide de l'adaptateur pour former un godet complet permettant avec l'outil de pulvérisation ou de peinture, de réaliser un travail de pulvérisation ou de peinture sur une surface ou un objet.

Selon un exemple de réalisation de l'ensemble jetable conforme à l'invention, la forme de section de l'extrémité inférieure de l'élément creux est complémentaire à celle de la saillie de montage.

Selon un exemple de réalisation de l'ensemble jetable conforme à l'invention, le corps est réalisé en matière rigide ou semi rigide en plastique, en métal, en carton.

Selon un exemple de réalisation de l'ensemble jetable conforme à l'invention, l'élément creux est un élément tubulaire.

Selon un exemple de réalisation de l'ensemble jetable conforme à l'invention, l'élément creux est un élément tubulaire rigide.

Selon un exemple de réalisation de l'ensemble jetable conforme à l'invention, l'autre extrémité de l'élément creux est refermée par un dispositif d'obturation.

Selon un exemple de réalisation de l'ensemble jetable conforme à l'invention, le dispositif d'obturation présente un évent.

Selon l'ensemble jetable conforme à l'invention, le fond présente une ouverture placée en position centrale ou excentrée et formant un passage d'air, cette ouverture de passage d'air étant équipée d'un dispositif d'évent obturable.

Selon un exemple de réalisation de l'ensemble jetable conforme à l'invention, la saillie de montage comporte de forme annulaire, carrée, triangulaire, ovale ou polygonale ou conique délimitée par une bordure d'appui ou de maintien.

Selon un exemple de réalisation de l'ensemble jetable conforme à l'invention, le dispositif d'obturation est un bouchon dont la profondeur est choisie de manière à combler le volume d'air pouvant exister en partie supérieure de l'élément tubulaire creux lorsque celui-ci contient le second composant.

Selon un exemple de réalisation de l'ensemble jetable conforme à l'invention, le dispositif d'obturation est un opercule ou tout autre moyen d'obturation amovible.

Selon un exemple de réalisation de l'ensemble jetable conforme à l'invention, l'extrémité de l'élément tubulaire creux qui est refermée par le dispositif d'obturation est fixée ou solidarisée de manière étanche à l'obturateur.

Selon un exemple de réalisation de l'ensemble jetable conforme à l'invention, l'élément tubulaire creux et l'obturateur sont d'une seule pièce, formant un obturateur-réservoir.

Selon un exemple de réalisation de l'ensemble jetable conforme à l'invention, le dispositif d'obturation est fixé ou solidarisé de manière étanche à l'obturateur.

Selon un exemple de réalisation de l'ensemble jetable conforme à l'invention, le dispositif d'obturation et l'obturateur sont d'une seule pièce.

Selon un exemple de réalisation de l'ensemble jetable conforme à l'invention, le dispositif d'obturation se présente sous la forme d'une saillie de forme annulaire, carrée, triangulaire, ovale, polygonale ou autre.

Selon un exemple de réalisation de l'ensemble jetable conforme à l'invention, l'obturateur présente une ouverture traversante prévue pour le remplissage de l'ensemble jetable (1) avec le premier composant, cette ouverture traversante étant obturée par un autre dispositif d'obturation.

Selon un exemple de réalisation de l'ensemble jetable conforme à l'invention, l'autre dispositif d'obturation est sous la forme d'un bouchon, d'un opercule ou de tout autre moyen d'obturation étanche.

Selon un exemple de réalisation de l'ensemble jetable conforme à l'invention, le bouchon présente un évent pour le passage de l'air chassé lors du remplissage de l'élément tubulaire creux contenant un autre composant.

Selon un exemple de réalisation de l'ensemble jetable conforme à l'invention, l'obturateur est prévu pour être retiré dans sa totalité ou partiellement.

Selon un exemple de réalisation de l'ensemble jetable conforme à l'invention, il comporte en outre une pièce de protection ou couvercle montée au-dessus de l'obturateur par vissage, clipsage, emboîtement ou tout autre moyen sur l'ouverture du corps.

Selon un exemple de réalisation de l'ensemble jetable conforme à l'invention, le couvercle est traversé par une ouverture formant un passage d'air, cette ouverture étant équipée d'un dispositif d'évent obturable.

Selon un exemple de réalisation de l'ensemble jetable conforme à l'invention, le corps est formé de deux parties l'une intérieure et l'autre extérieure s'engageant à coulissement l'une dans l'autre dont la partie extérieure est transparente et comporte le fond du corps, la partie intérieure étant retirée avec l'élément tubulaire creux.

Selon un exemple de réalisation de l'ensemble jetable conforme à l'invention, le corps présente une paroi latérale transparente.

Selon un exemple de réalisation de l'ensemble jetable conforme à l'invention, la saillie de montage est de forme conique.

Selon un exemple de réalisation de l'ensemble jetable conforme à l'invention, la saillie de montage présente un conduit traversant pouvant servir de passage d'air pour assurer la fonction d'évent et/ou de conduite de remplissage pour le composant occupant le volume supplémentaire de l'élément tubulaire creux, ledit passage d'air étant initialement obturé par l'intermédiaire d'une pièce d'obturation amovible.

Selon un exemple de réalisation de l'ensemble jetable conforme à l'invention, la saillie de montage est obturable par un bouchon complémentaire.

Selon un exemple de réalisation de l'ensemble jetable conforme à l'invention, le corps renferme au moins deux éléments tubulaires creux renfermant chacun un composant à mélanger avec le premier composant contenu dans le volume libre du corps.

D'autres caractéristiques et avantages de l'invention, apparaîtront dans la description qui suit, donnée à titre d'exemple et accompagnée des dessins dans lesquels :
- la figure 1 est une vue de profil de l'ensemble jetable selon l'invention monté sur un pistolet de pulvérisation à gravité,
- la figure 2 est une vue partiellement en coupe et en perspective de l'ensemble jetable selon une première variante de l'invention, représenté partiellement dissocié ;
- la figure 3 est une vue en perspective et partiellement en coupe de l'ensemble jetable selon la première variante de l'invention, avec obturateur-réservoir, représenté avec un filtre et un couvercle à cône de distribution, et dans lequel l'obturateur-réservoir est absent ;
- la figure 4 est une vue en perspective de l'obturateur-réservoir manquant sur la figure 3 ;
- la figure 5 est une vue en coupe et en éclaté de l'ensemble jetable selon une seconde variante de l'invention ;
- la figure 6 est une vue en coupe de l'ensemble jetable de la figure 5, représenté plein et assemblé ;
- les figures 7 à 10 sont des vues en coupe illustrant les étapes de remplissage de l'ensemble jetable selon la première variante de l'invention ;
- les figures 11 et 12 sont des vues en coupe de l'ensemble jetable selon la première variante de l'invention illustrant deux modes de conditionnement ;
- les figures 13 à 18 sont des vues en coupe illustrant les étapes d'utilisation de l'ensemble jetable selon la première variante de l'invention,
- la figure 19 est une vue mixte en perspective et en coupe illustrant une autre variante de réalisation d'un ensemble conforme à l'invention, lequel présente une saillie conique et à paroi latérale transparente,
- les figures 20 et 21 sont des vues mixtes de détail en coupe et en perspective montrant une variante de réalisation d'un ensemble conforme à l'invention avec une obturation de l'élément intérieur tubulaire par une pièce en saillie conique et obturable.

L'ensemble jetable selon l'invention est à monter sur un outil de peinture ou de pulvérisation pour le conditionnement, la préparation, l'application et la conservation d'un produit bi-composant ou pluri-composant à peindre, à pulvériser ou à projeter.

La présente description porte principalement sur le cas d'un produit bi-composant. L'augmentation du nombre des composants se traduit par la multiplication relative de volumes supplémentaires individuels contenant chacun de ceux-ci.

L'ensemble jetable 1 pour le conditionnement, la préparation et l'application d'un produit bi-composant 2 à peindre ou à pulvériser obtenu à partir de deux composants 3 et 4 se présente sous la forme d'un récipient dont le corps 5 affecte une forme générale par exemple cylindrique, cylindro-conique ou tronconique à la manière d'un pot comportant une surface latérale 6, un fond 7 et une ouverture 8. Ce corps 5 rigide, semi-rigide ou souple est destiné à contenir le premier composant 3 et peut être réalisé en matière plastique, en métal, en carton ou sous la forme d'une poche souple.

Le fond 7 de l'ensemble jetable 1 peut être situé à une certaine distance du bord d'appui de la surface latérale 6 par la présence d'une bordure d'extrémité 9 en prolongation du fond 7 en saillie de la surface latérale 6 dont le chant sert d'appui sur la surface porteuse du corps 5. Le fond 7 peut également être traversé par une ouverture 10 formant un passage pour l'air, à fonction d'évent, destiné à remplacer le volume du produit bi-composant utilisé et permettre ainsi son écoulement hors du corps 5. Cette ouverture 10 de passage d'air peut être placée centrale ou en position excentrée. Elle est préférentiellement équipée d'un dispositif d'évent obturable 11.

Le fond 7 présente préférentiellement une saillie de montage 12 sous la forme d'une conformation technique, d'une pièce rapportée intégrée ou insérée dans la masse du fond. Elle se prolonge à l'intérieur du corps 5 de l'ensemble jetable 1. Il s'agit préférentiellement d'une saillie de montage 12 de forme annulaire, bien que la forme et les dimensions de cette saillie ne soient pas limitatives. En effet, la saillie de montage 12 peut être de forme carrée, triangulaire, ovale, polygonale, conique ou autre et être pleine ou creuse.

Un volume creux intérieur au corps 5, distinct de celui présent dans le corps 5, par exemple un élément intérieur tubulaire creux 13, est destiné à contenir le second composant 4. L'élément intérieur tubulaire creux 13 est de préférence rigide, mais peut être semi-rigide ou même souple. Il est prévu pour être logé dans le volume intérieur du corps 5 et être monté à emboitement étanche dans ou autour de la saillie de montage 12 au niveau d'une de ses extrémités, de préférence son extrémité inférieure 14, tandis que son autre extrémité 15 est fermée par un moyen d'obturation par exemple une paroi d'obturation ou un dispositif d'obturation 16. Dans le but d'assurer une étanchéité lors du stockage et avant la préparation, la forme intérieure de l'extrémité inférieure 14 est de forme complémentaire à celle de la saillie de montage 12. Le simple contact de pression doit pouvoir assurer l'étanchéité.

Si le produit final utilisé après mélange pour pulvériser ou projeter est par exemple une peinture, un apprêt, un revêtement ou un vernis, le premier composant 3 peut être un solvant ou un liant et le second composant 4 une charge ou un durcisseur.

Le dispositif d'obturation 16 est de préférence un bouchon dont la profondeur, c'est-à-dire la longueur, est choisie de manière à combler le volume d'air pouvant exister en partie supérieure de l'élément tubulaire creux 13, lorsque celui-ci contient le second composant 4. Ainsi en modifiant la longueur de ce bouchon, le volume occupé par le second composant peut être plus ou moins important. Ce bouchon comportera de préférence un moyen d'évacuation de l'air chassé lors de son enfoncement représenté sous la forme d'un cercle sur la tête du bouchon.

Le dispositif d'obturation 16 peut également se présenter sous la forme d'un opercule ou de tout autre moyen d'obturation amovible.

Selon une première variante de l'invention représentée sur les figures 2 à 4 et 7 à 18, l'extrémité supérieure 15 du volume intérieur délimité par l'élément tubulaire creux 13, fermée par la paroi d'obturation ou le dispositif d'obturation 16, est fixée ou solidarisée de manière étanche à un obturateur 17 monté de manière étanche sur l'ouverture 8 du corps 5 de l'ensemble jetable 1.

Selon un mode de réalisation préféré de l'invention représenté sur les figures, l'élément tubulaire creux 13 et l'obturateur 17 sont réalisés d'une seule pièce, formant un obturateur-réservoir 18 tel que représenté seul sur la figure 4.

Selon une seconde variante de l'invention représentée sur les figures 5 et 6, le dispositif d'obturation 16 est fixé ou solidarisé de manière étanche à l'obturateur 17, ces deux moyens pouvant être prévus d'une seule pièce. Dans ce cas, le dispositif d'obturation 16 peut se présenter sous la forme d'une saillie d'immobilisation de forme annulaire, carrée, triangulaire, ovale, polygonale ou autre similaire à la saillie de montage 12.

Comme indiqué, le dispositif d'obturation 16 présentera de préférence un évent obturable de manière à évacuer l'air occupant son volume lors de son introduction.

L'obturateur 17 présente une ouverture traversante 19 prévue pour le remplissage du volume intérieur restant du corps 5 de l'ensemble jetable 1 par un des composants par exemple le premier composant 3 ou le composant de base. Cette ouverture traversante 19 est obturée par un autre dispositif d'obturation 20, par exemple sous la forme d'un bouchon, d'un opercule 21 ou de tout autre moyen d'obturation étanche.

L'obturateur 17 est monté de manière étanche sur l'ouverture 8 du corps 5 de l'ensemble jetable 1 par exemple par vissage, clipsage, emboîtement, collage, sertissage ou tout autre moyen.

L'obturateur 17 peut être plat ou présenter un épaulement 22 sur son pourtour pour le monter sur l'ouverture 8 du corps 5 de l'ensemble jetable 1.

L'obturateur 17 est prévu pour être retiré dans sa totalité ou partiellement, par exemple par retrait d'un opercule prévu dans celui-ci (non représenté).

L'ensemble jetable 1 de l'invention peut comporter un couvercle amovible de protection 23 monté au-dessus de l'obturateur 17 par exemple par vissage, clipsage, emboîtement ou tout autre moyen sur l'ouverture 8 du corps 5 afin de protéger l'obturateur 17 et les dispositifs d'obturation 16 et 20 lors du stockage et au moment de la préparation du produit final par mélange des deux composants. Ce couvercle sert également à la protection des restes de produit par exemple de peinture entre deux utilisations séparées dans le temps.

Ce couvercle 23 peut présenter une pièce ou partie d'adaptation 24 prévue pour connecter l'ensemble jetable 1 de l'invention à un outil de pulvérisation 25. Dans le cas où l'ensemble jetable 1 de l'invention est prévu pour être monté sur un pistolet de pulvérisation 25 notamment à gravité, la pièce ou partie d'adaptation 24 comporte un cône de distribution 26 ou une forme technique particulière d'adaptation à l'entrée du pistolet tel que représenté notamment sur les figures 3, 5 et 6. L'ensemble jetable 1 devient alors un véritable godet complet qui est jetable.

Le couvercle 23 de protection est une pièce séparée amovible et jetable ou vient se compléter par une autre pièce pour former une pièce d'adaptation, permettant ainsi de monter le corps 5 sur un outil de pulvérisation ou à peindre. On peut ainsi utiliser une pièce d'adaptation 24 complète et séparée ou qui vient se monter sur le couvercle 23.

Un bouchon 27 ou tout autre dispositif d'obturation 28 peut être prévu pour refermer la pièce ou partie d'adaptation 24. Ce dispositif d'obturation 28 peut être d'une seule pièce avec la pièce ou partie d'adaptation 24 ou avec le couvercle 23, par exemple par l'intermédiaire d'une liaison souple 29 telle que représentée sur les figures 5 et 6.

La pièce de protection ou couvercle 23 peut également être traversée par une ouverture 30 formant un passage pour l'air destiné à remplacer le volume du produit bi-composant utilisé et permettre ainsi l'écoulement lorsque le godet jetable 1 de l'invention est utilisé orienté avec le couvercle vers le haut. Cette ouverture 30 de passage d'air est préférentiellement équipée d'un dispositif d'évent obturable 31, par exemple similaire à celui présent dans le fond 7 de l'ensemble jetable 1.

Dans le cas préféré où un dispositif d'évent obturable 11, 31 est respectivement prévu à la fois dans le couvercle 23 et dans le fond 7, le godet jetable 1 de l'invention peut avantageusement être utilisé en position verticale dans n'importe quelle orientation.

Chaque évent obturable 11, 31 peut être manuel ou automatique.

L'ensemble jetable 1 de l'invention comporte de préférence un filtre 32 prévu entre le couvercle 23 et le corps 5, afin d'empêcher le passage d'une éventuelle impureté dans l'outil de pulvérisation 25.

Nous allons maintenant nous intéresser au remplissage des volumes destinés aux composants dans le corps 5 de l'ensemble jetable 1 de l'invention, en référence aux figures 7 à 10. Bien que ces figures illustrent la première variante de l'invention, ce procédé de remplissage s'applique de manière sensiblement similaire à la seconde variante de l'invention.

Dans le cas où le fond 7 est traversé par une ouverture 10, le dispositif d'évent obturable 11 est préalablement introduit dans celle-ci (figure 7). L'élément tubulaire creux 13 et l'obturateur 17 sont également mis en place dans le corps 5 de l'ensemble jetable 1, en veillant particulièrement à ce que l'extrémité 14 de l'élément tubulaire creux 13 soit logée à emboitement ou encastrement étanche dans la saillie de montage 12 située dans le fond 7 de l'ensemble jetable 1.

Alors que l'ensemble jetable 1 de l'invention est préférentiellement posé de manière stable par son fond 7 sur un support plan, le premier composant 3 est introduit dans le corps 5 de l'ensemble jetable 1 à travers l'ouverture traversante 19 de l'obturateur 17 (figure 8).

L'ouverture traversante 19 est alors obturée par le dispositif d'obturation 20 tandis que le second composant 4 est introduit dans l'élément tubulaire creux 13 par son extrémité 15 ouverte (figure 9).

L'extrémité 15 de l'élément tubulaire creux 13 est alors refermée de manière étanche par le dispositif d'obturation 16 (figure 10).

Les deux composants 3 et 4 sont alors contenus de manière étanche dans le godet jetable 1 de l'invention et peuvent y être conservés pendant une longue période de stockage jusqu'à leur utilisation.

Le corps 5 de l'ensemble jetable 1 de l'invention, une fois rempli, est protégé par la pièce de protection ou le couvercle 23 comportant ou non une pièce ou partie d'adaptation 24 (figures 11 et 12). Il peut également être conditionné à la fois avec un couvercle 23 simple et avec un couvercle 23 comportant une pièce ou partie d'adaptation 24.

Nous allons maintenant nous intéresser à l'utilisation de l'ensemble jetable 1 de l'invention, en référence aux figures 13 à 18. Bien que ces figures illustrent la première variante de l'invention, comme précédemment, l'utilisation procède sensiblement du même principe pour la seconde variante de l'invention.

La pièce de protection ou couvercle 23 recouvrant le corps 5 de l'ensemble jetable 1 de l'invention est préalablement retiré et le corps 5 est posé de manière stable par son fond 7 sur un support plan (figure 13).

L'élément tubulaire creux 13 et l'obturateur 17 sont alors retirés et peuvent être jetés (figure 14). Les deux composants 3 et 4 sont alors mis en contact en libérant le contenu de l'élément tubulaire creux 13. Ils se trouvent tous deux dans le corps 5 de l'ensemble jetable 1 de l'invention, mais ne se mélangent pas à moins d'être particulièrement miscibles (figure 15).

Avant de mélanger les deux composants 3 et 4, le couvercle 23 est monté de manière étanche sur l'ouverture 8 du corps 5 de l'ensemble jetable 1 puis l'ensemble est secoué par l'utilisateur (figure 16). Une bille peut être prévue ou introduite dans le corps 5 de l'ensemble jetable 1 de l'invention afin d'arriver à une certaine homogénéisation des deux composants 3 et 4.

Si nécessaire, l'opérateur peut également introduire un outil d'agitation dans le corps 5 de l'ensemble jetable 1 afin de mélanger les deux composants 3 et 4.

De même, selon une variante de l'invention, le couvercle 23 peut être remplacé par l'obturateur 17 lors de l'agitation des deux composants 3 et 4.

Le corps 5 de l'ensemble jetable 1 selon l'invention contient alors le produit bi-composant 2 qui est prêt à l'emploi, c'est-à-dire prêt à être pulvérisé. Il est conseillé de refermer le corps 5 au moyen du couvercle 23 ce qui augmente significativement la durée de conservation du produit bi-composant 2 à pulvériser (figure 17).

Le corps 5 de l'ensemble jetable 1 peut alors être monté sur un outil de pulvérisation 25 afin de pulvériser le produit bi-composant 2 qu'il contient. Dans ce cas, il ne faut pas oublier de libérer l'ouverture 10 ou 30, située en position haute afin de former un passage pour l'air destiné à remplacer le volume du produit bi-composant utilisé et permettre ainsi son écoulement (figure 18).

Tel que représenté sur la figure 17, dans le cas où le corps 5 de l'ensemble jetable 1 de l'invention est utilisé avec le couvercle 23 vers le haut, par exemple adapté à un pistolet à succion 25, un tube plongeur 33 peut être monté dans le couvercle 23, de préférence au niveau de la pièce ou partie d'adaptation 24 et de manière à plonger dans le corps 5 de l'ensemble jetable 1, de sorte que le produit bi-composant 2 puisse être aspiré à travers ce tube plongeur 33 pour être pulvérisé.

Après utilisation, le produit bi-composant 2 peut être conservé quelques temps dans le corps 5 de l'ensemble jetable 1 en prévision d'une utilisation ultérieure, bien que cette durée de conservation soit habituellement courte et limitée. Lorsque le produit bi-composant 2 a été épuisé ou que sa durée de vie est terminée, l'ensemble jetable 1 est considéré comme utilisé et peut être jeté.

La figure 19 se rapporte à une variante particulière dans laquelle l'extrémité inférieure 14 de l'élément tubulaire intérieur central 13 repose sur une saillie conique 34 délimitée par une bordure annulaire d'appui 35. L'extrémité inférieure 14 de l'élément tubulaire intérieur central 13 présente à cet effet une conformation intérieure complémentaire de réception à savoir une cavité conique 36 adaptée qui est bordée par une plage annulaire 37. Avant le mélange, les composants contenus dans des volumes séparés doivent être bien isolés l'une de l'autre. Le contact entre les formes complémentaires coniques et les bordures annulaires respectives permettent d'assurer une étanchéité suffisante. Lors de la préparation par mélange des deux composants, les formes coniques sont dissociées l'une de l'autre et le contenu du volume de l'élément tubulaire creux 13 est ainsi libéré et se déverse dans le volume du corps 5 contenant le premier composant. Les deux composants sont ensuite vigoureusement mélangés par exemple par une forte agitation du corps 5.

La conformation en saillie conique 34 peut être formée dans la matière du fond 7 ou insérée en partie centrale de ce fond 7 ou être réalisée sous la forme d'une pièce séparée dite de montage et référencée de façon générale 12 dans l'ensemble du descriptif. Selon la variante représentée, cette pièce de montage est creuse c'est-à-dire présente un passage intérieur 38 pour être traversante à l'air et aux liquides ou produits pâteux voire granuleux ou être suffisamment creuse pour recevoir une autre pièce à titre d'obturateur ou de bouchon. Son passage intérieur peut bien entendu être équipé d'un évent obturable.

Ce passage peut avantageusement servir de conduit de remplissage de l'élément tubulaire creux 13 contenant le deuxième composant 4 et être obturé après remplissage.

La variante représentée sur la figure 19 présente également la particularité suivante. Le corps 5 est réalisé en deux parties formant deux parois latérales cylindriques dont une paroi latérale cylindrique extérieure transparente 39 et une paroi latérale cylindrique intérieure opaque 40.

Plus particulièrement, on constitue un gobelet 41 à surface latérale transparente 39 dont le fond est le fond 7 du corps 5 avec sa saillie centrale de montage 12 pour l'élément intérieur tubulaire 13. Le long de cette paroi latérale transparente 39 du gobelet 41 peut coulisser la paroi latérale cylindrique d'un ensemble mobile 42 et extractible du gobelet 41. Il est constitué d'une part d'un élément cylindrique opaque formant la paroi latérale opaque 40 du volume cylindrique intérieur du corps 5, lequel est en contact avec le premier composant 3 et d'autre part d'une pièce de fermeture 43 faisant office d'obturateur 17 fixée ou reliée à l'extrémité supérieure de l'élément tubulaire creux 13.

Le fond 7 du gobelet 41 présente un rainure périphérique intérieure 44 destinée à recevoir à étanchéité et pour son maintien temporaire par encastrement, la bordure périphérique inférieure de la paroi latérale de l'ensemble mobile 42. Le chant supérieur de la paroi latérale opaque 40 vient s'encastrer dans une rainure correspondante supérieure 45 de la pièce supérieure de fermeture 43 du corps 5. La pièce supérieure de fermeture 43 est avantageusement recouverte par la pièce de protection dite couvercle 23 ou la pièce d'adaptation 24 alors que le chant supérieur de la paroi latérale transparente 39 vient reposer sur un épaulement périphérique 46 prévu dans la pièce supérieure de fermeture 43.

Après le mélange, on retire l'ensemble mobile comportant la paroi opaque et on découvre ainsi la surface latérale extérieure transparente. Cette variante a donc l'avantage de renseigner l'utilisateur sur le niveau de liquide restant en cours de travail et la position du liquide dans le volume intérieur.

Les figures 20 et 21 montrent une forme particulière de la pièce de montage 12 réalisant l'obturation de l'extrémité inférieure 14 de l'élément tubulaire intérieur creux 13. Il s'agit d'une pièce 47 à saillie centrale conique 48 pleine ou creuse formée d'une base circulaire 49 en disque prolongée vers le haut par ladite saillie centrale conique 48. Cette saillie centrale conique 48 s'engage à emboîtement ou à encastrement étanche dans une forme conique complémentaire 50 en creux conformée dans l'extrémité inférieure 14 de l'élément tubulaire intérieur creux 13 présentant une forme complémentaire adaptée.

La forme creuse pour cette pièce de montage est préférée car elle permet de servir d'évent et pour la rentrée du composant lors du remplissage du volume de l'élément tubulaire creux 13. Dans ce cas, ce passage est débouchant vers le haut par un orifice 51. Si la forme et le volume de la cavité 52 du volume intérieur creux de la pièce à saillie conique 47 sont suffisants, elle peut recevoir la partie saillante 53 de forme complémentaire par exemple tronconique d'une pièce amovible de fermeture 54 comme représenté sur la figure 21 remplissant la fonction de bouchon avec une base circulaire 55 assurant ainsi une bonne étanchéité temporaire.

La pièce de montage 47 à saillie conique peut présenter une partie inférieure centrale fractionnable, du genre pièce d'obturation amovible 56 comportant un téton de préhension 57. Au moins la partie centrale circulaire de sa base pourrait ainsi après fractionnement se dissocier du corps de la pièce de montage 47 et libérer le passage intérieur permettant le remplissage du produit et servir d'évent lors de l'utilisation sur l'outil de pulvérisation.

Pour la conservation du produit restant après peinture ou pulvérisation, il suffit d'enfoncer la pièce amovible de fermeture 54 dont la partie avant sert de bouchon dans la pièce de montage 47 à saillie prévue dans le fond 7 du corps 5.

A titre de variante non représentée on peut mentionner une réalisation pluri-composant qui peut comporter plusieurs volumes intérieurs contenant chacun un composant par exemple sous la forme de plusieurs éléments tubulaires concentriques dont le volume de chacun d'entre eux est libéré successivement dans le volume périphérique restant du corps 5.

Selon l'invention, il s'agit donc de conditionner séparément les au moins deux composants d'un produit bi-composant ou pluri-composant à pulvériser dans un seul et même corps de contenant servant ensuite de godet jetable à monter sur un pistolet de peinture, de projection ou de pulvérisation. Selon cette solution inventive, chaque composant est renfermé dans un contenant individuel distinct séparé de façon étanche l'un de l'autre, sans que l'un ou l'autre des composants puissent se mélanger avant la préparation du produit à pulvériser. Par une action simple et aisée, une communication peut être obtenue entre ces deux au moins contenants individuels de sorte que les deux au moins composants puissent se mélanger dans un même espace sans qu'il soit nécessaire de les en sortir et dans lequel le mélange reste confiné. Pour cela, dans le cas de deux composants, ceux-ci se retrouvent dans le corps de contenant à savoir le plus grand, qui peut être obturé par un couvercle étanche afin de permettre le mélange des deux composants par agitation vigoureuse du contenant le plus grand. Une fois que le produit bi-composant ou pluri-composant à pulvériser est préparé, il suffit de monter le contenant le plus grand qui contient le mélange sur un outil de peinture ou de pulvérisation par l'intermédiaire d'une pièce d'adaptation par exemple un couvercle à cône de distribution.

De manière évidente, l'invention ne se limite pas aux modes de réalisation préférentiels décrits précédemment et représentés sur les différentes figures, l'homme du métier pouvant y apporter de nombreuses modifications et imaginer d'autres variantes sans sortir ni de la portée, ni du cadre de l'invention tel que définis par la portée des revendications qui suivent.

## Revendications

1. Ensemble (1) jetable pour stocker des composants contenus de façon individuelle et séparée dans un volume général fermé, pour préparer et pulvériser en montant l'ensemble (1) jetable sur un outil de pulvérisation ou de peinture, un produit provenant d'un mélange d'au moins deux composants (3,4), ledit ensemble (1) jetable étant destiné à former un godet complet à usage unique adaptable à tous les outils et les types d'outils de pulvérisation à gravité ou à succion, cet ensemble (1) comprenant une unité de conditionnement pour les composants, laquelle unité comporte un corps (5) présentant une paroi latérale (6), un fond (7) et une ouverture (8) de sortie du produit final vers l'outil de pulvérisation ou de peinture, le corps (5) étant fermé jusqu'au mélange des composants et destiné à contenir dans son volume libre le premier composant (3), le fond (7) présentant une ouverture (10) placée en position centrale ou excentrée et formant un passage d'air, cette ouverture (10) de passage d'air étant équipée d'un dispositif d'évent obturable (11), un obturateur (17) étant monté de manière étanche sur l'ouverture (8) du corps (5) de l'ensemble jetable (1) par vissage, clipsage, emboîtement ou tout autre moyen,
**caractérisé en ce que** :
• le fond (7) présente une saillie de montage (12) se prolongeant à l'intérieur du corps (5) ;
• au moins un élément creux (13), définissant au moins un volume supplémentaire fermé destiné à contenir un des au moins deux composants (4) et dont l'extrémité inférieure (14) est prévue pour être montée de façon étanche sur ou autour de la saillie de montage (12), tandis que son autre extrémité (15) est refermée par un moyen d'obturation ;
• l'ensemble (1) comprenant un adaptateur (24) permettant au corps (5) d'être monté sur tous les outils de pulvérisation et de s'en dissocier pour être ensuite jeté ;
et **en ce que** lorsque le mélange des au moins deux composants (3,4) est effectué, on monte l'ensemble (1) jetable sur l'outil de pulvérisation à l'aide de l'adaptateur (24) pour former un godet complet permettant avec l'outil de pulvérisation ou de peinture, de réaliser un travail de pulvérisation ou de peinture sur une surface ou un objet.

2. Ensemble jetable (1) selon la revendication 1, **caractérisé en ce que** l'autre extrémité (15) de l'élément creux (3) est refermée par un dispositif d'obturation (16).

3. Ensemble jetable (1) selon la revendication précédente, **caractérisé en ce que** le dispositif d'obturation (16) présente un évent (20).

4. Ensemble jetable (1) selon la revendication 2, **caractérisé en ce que** le dispositif d'obturation (16) est un bouchon dont la profondeur est choisie de manière à combler le volume d'air pouvant exister en partie supérieure de l'élément tubulaire creux (13) lorsque celui-ci contient le second composant (4).

5. Ensemble jetable (1) selon l'une quelconque des revendications 2 ou 3, **caractérisé en ce que** l'extrémité (15) de l'élément tubulaire creux (13) qui est refermée par le dispositif d'obturation (16) est fixée ou solidarisée de manière étanche à l'obturateur (17).

6. Ensemble jetable (1) selon la revendication 1, **caractérisé en ce que** l'élément tubulaire creux (13) et l'obturateur (17) sont d'une seule pièce, formant un obturateur-réservoir (18).

7. Ensemble jetable (1) selon l'une des revendications 2 ou 3, **caractérisé en ce que** le dispositif d'obturation (16) et l'obturateur (17) sont d'une seule pièce.

8. Ensemble jetable (1) selon la revendication 1, **caractérisé en ce que** l'obturateur (17) présente une ouverture traversante (19) prévue pour le remplissage de l'ensemble jetable (1) avec le premier composant (3), cette ouverture traversante (19) étant obturée par un autre dispositif d'obturation (20).

9. Ensemble jetable (1) selon la revendication précédente, **caractérisé en ce que** l'autre dispositif d'obturation (20) est sous la forme d'un bouchon présentant un évent pour le passage de l'air chassé lors du remplissage de l'élément tubulaire creux (13) contenant un autre composant (4).

10. Ensemble jetable (1) selon la revendication 1, **caractérisé en ce que** le godet jetable (1) comporte en outre une pièce de protection ou couvercle (23) montée au dessus de l'obturateur (17) par vissage, clipsage, emboîtement ou tout autre moyen sur l'ouverture (8) du corps (5).

11. Ensemble jetable (1) selon la revendication précédente, **caractérisé en ce que** le couvercle (23) est traversé par une ouverture (30) formant un passage d'air, cette ouverture (30) étant équipée d'un dispositif d'évent obturable (31).

12. Ensemble jetable selon la revendication 1, **caractérisé en ce que** le corps (5) est formé de deux parties l'une intérieure et l'autre extérieure s'engageant à coulissement l'une dans l'autre dont la partie extérieure est transparente et comporte le fond (7) du corps (5), la partie intérieure étant retirée avec l'élément tubulaire creux (13).

13. Ensemble jetable selon la revendication 1, **caractérisé en ce que** la saillie de montage (12) est de forme conique.

14. Ensemble jetable selon l'une quelconque des revendications 1 à 13, **caractérisé en ce que** la saillie de montage (12) présente un conduit traversant pouvant servir de passage d'air pour assurer la fonction d'évent et/ou de conduite de remplissage pour le composant (4) occupant le volume supplémentaire de l'élément tubulaire creux (13), ledit passage d'air étant initialement obturé par l'intermédiaire d'une pièce d'obturation amovible (56).

15. Ensemble jetable selon la revendication 14, **caractérisé en ce que** la saillie de montage (12) est obturable par un bouchon complémentaire.

## Patentansprüche

1. Einweg- Einheit (1) zur Lagerung von Bestandteilen, die einzeln und getrennt voneinander in einem geschlossenen Behälter enthalten sind, zur Herstellung und Zerstäubung, durch Montage der Einweg- Einheit (1) auf ein Sprüh- oder Lackierwerkzeug, eines Produktes, das Ergebnis der Mischung von mindestens zwei Bestandteilen (3,4) ist, diese Einweg- Einheit (1) ist dazu bestimmt, einen kompletten Becher zum Einmalgebrauch zu bilden, geeignet für alle Werkzeugtypen und Schwerkraft- oder Ansaug- Sprühwerkzeuge, dabei umfasst die Einheit (1) eine Verpackungseinheit der Bestandteile, diese Einheit enthält einen Körper (5) mit einer Seitenwand (6), einem Boden (7) und einer Auslassöffnung (8) des Endproduktes zum Sprüh- oder Lackierwerkzeug, der Körper (5) ist dabei bis zum Mischen der Bestandteile geschlossen und so konzipiert, dass er in seinem freien Raum den ersten Bestandteil (3) enthält, der Boden (7) weist eine Öffnung (10) auf, die sich in zentraler oder exzentrischer Position befindet und eine Luftöffnung bildet, diese Luftöffnung (10) ist mit einer verschließbaren Entlüftungseinrichtung (11) ausgerüstet, ein Verschluss (17) ist dicht auf die Öffnung (8) des Körpers (5) der Einweg- Einheit aufgeschraubt, geclipst, eingesteckt oder in sonstiger Weise montiert, **dadurch gekennzeichnet, dass**:
• der Boden (7) einen Montagevorsprung (12) aufweist, der sich ins Innere des Körpers (5) verlängert;
• mindestens ein Hohlelement (13), das mindestens einen zusätzlichen geschlossenen Raum definiert, konzipiert ist zur Aufnahme einer der mindestens zwei Bestandteile (4) und dessen unteres Endstück (14) dazu vorgesehen ist, auf oder um den Montagevorsprung (12) montiert zu werden, während das andere Endstück (15) durch einen Verschluss verschlossen wird;
• die Einheit (1) umfasst einen Adapter (24), mit dem der Körper (5) auf die Sprühwerkzeuge montiert und wieder abgenommen werden kann, um dann weggeworfen zu werden;
dadurch, dass wenn die Mischung der mindestens zwei Bestandteile (3,4) hergestellt wird, die Einweg- Einheit (1) mittels des Adapters (24) auf das Sprühwerkzeug montiert wird um einen kompletten Becher zu bilden, mit dem, zusammen mit dem Sprüh- oder Lackierwerkzeug Sprüh- oder Lackierarbeiten auf einer Fläche oder einem Objekt durchgeführt werden kann.

2. Einweg- Einheit (1) nach Anspruch 1, **dadurch gekennzeichnet, dass** das andere Endstück (15) des Hohlelementes (3) durch eine Verschlussvorrichtung (16) verschlossen wird.

3. Einweg- Einheit (1) nach dem vorangehenden Anspruch, **dadurch gekennzeichnet, dass** die Verschlussvorrichtung (16) eine Entlüftung (20) aufweist.

4. Einweg- Einheit (1) nach Anspruch 2, **dadurch gekennzeichnet, dass** es sich bei der Verschlussvorrichtung (16) um einen Stopfen handelt, dessen Tiefe so gewählt wird, dass das Luftvolumen, das eventuell im oberen Teil des rohrförmigen Rohrelementes (13) vorhanden sein könnte, wenn dieses den zweiten Bestandteil (4) enthält, gefüllt wird.

5. Einweg- Einheit (1) nach einem der vorangehenden Ansprüche 2 oder 3, **dadurch gekennzeichnet, dass** das Endstück (15) des rohrförmigen Hohlelementes (13) das von der Verschlussvorrichtung (16) verschlossen wird, dicht am Verschluss (17) befestigt oder mit ihm verbunden ist.

6. Einweg- Einheit (1) nach Anspruch 1, **dadurch gekennzeichnet, dass** das rohrförmigen Hohlelement (13) und der Verschluss (17) aus einem einzigen Teil bestehen, das einen Verschluss-Behälter (18) bildet.

7. Einweg- Einheit (1) nach einem der vorangehenden Ansprüche 2 oder 3, **dadurch gekennzeichnet, dass** die Verschlussvorrichtung (16) und der Verschluss (17) aus einem einzigen Teil bestehen.

8. Einweg- Einheit (1) nach Anspruch 1, **dadurch gekennzeichnet, dass** der Verschluss (17) eine durchführende Öffnung (19) aufweist, die zur Füllung der Einweg- Einheit mit dem ersten Bestandteil (3) vorgesehen ist, diese durchführende Öffnung (19) wird mit einer anderen Verschlussvorrichtung (20) verschlossen.

9. Einweg- Einheit (1) nach dem vorangehenden Anspruch, **dadurch gekennzeichnet, dass** die andere Verschlussvorrichtung (20) die Form eines Stopfens hat, mit einer Entlüftung, zum Durchströmen der beim Füllen des rohrförmigen Hohlelementes (13), das einen anderen Bestandteil (4) enthält, ausgestoßenen Luft.

10. Einweg- Einheit (1) nach Anspruch 1, **dadurch gekennzeichnet, dass** der Einweg-Becher (1) außerdem ein Schutzteil oder Deckel (23) enthält, die über den Verschluss (17) geschraubt, geclipst, gesteckt oder in sonstiger Weise über die Öffnung (8) des Körpers (5) montiert werden.

11. Einweg- Einheit (1) nach dem vorangehenden Anspruch, **dadurch gekennzeichnet, dass** durch den Deckel (23) eine Öffnung (30) hindurchführt, die einen Luftauslass bildet, diese Öffnung (30) ist mit einer verschließbaren Entlüftungsöffnung (31) ausgestattet.

12. Einweg- Einheit nach Anspruch 13, **dadurch gekennzeichnet, dass** der Körper (5) aus zwei Teilen besteht, einem inneren und einem äußeren, die gleitend ineinander greifen, wobei das äußere Teil transparent ist und den Boden (7) des Körpers (5) enthält, das innere Teil wird dabei mit dem rohrförmigen Hohlelement (13) zurückgezogen.

13. Einweg- Einheit nach Anspruch 13, **dadurch gekennzeichnet, dass** der Montagevorsprung (12) eine konische Form hat.

14. Einweg- Einheit nach einem der vorangehenden Ansprüche 1 bis 13, **dadurch gekennzeichnet, dass** der Montagevorsprung (12) eine durchführende Leitung hat, die als Luftdurchlass dienen kann, um die Funktion einer Entlüftung zu erfüllen oder als Füllleitung für den Bestandteil (4) im zusätzlichen Raum des rohrförmigen Hohlelementes (13), dieser Luftdurchlass ist dabei ursprünglich von einem abnehmbaren Verschlussteil (56) verschlossen.

15. Einweg- Einheit nach Anspruch 14, **dadurch gekennzeichnet, dass** der Montagevorsprung (12) durch einen Zusatzstopfen verschlossen werden kann.

## Claims

1. A disposable assembly (1) for storing components individually and separately in a closed volume, for preparing and spraying a product obtained from a mixture of at least two components (3,4) by mounting the disposable assembly (1) on a spray or paint tool, , and said disposable assembly (1) being intended to form a complete disposable cup adaptable to all tools and types of gravity or suction spray tools; this assembly (1) comprising a packaging unit for the components, said unit contains a body (5) having a sidewall (6), a bottom (7) and an outlet opening (8) for the final product to be transferred to the spray or paint tool, the body (5) being closed until the mixture of the components and intended to contain the first component (3) in its free volume, the bottom (7) having an opening (10) disposed centrally or eccentrically forming an air passage, this opening (10) of the air passage being equipped by a sealable vent device (11), a shutter (17) being tightly mounted on the opening (8) of the body (5) of the disposable assembly (1) using screws or by clipping, fitting or any other means,
**characterised in that**:
• the bottom (7) has a mounting projection (12) extending within the body (5);
• at least one hollow element (13), defining at least one closed additional volume intended to contain one of at least two components (4) and whose lower end (14) is intended to be tightly mounted on or around the mounting projection (12), while its other end (15) is closed by a sealing device;
• the assembly (1) comprising an adapter (24) enabling the body (5) to be mounted on all the spray tools and to be dissociated from it to be discarded;
and **in that** when the mixture of at least two components (3,4) is created, the disposable assembly (1) is mounted on the spray tool with the help of the adapter (24) to form a complete cup, which helps to perform the spray or paint work on a surface or an object with the spray or paint tool.

2. Disposable assembly (1) according to claim 1, **characterized in that** the other end (15) of the hollow element (3) is closed by a sealing device (16).

3. Disposable assembly (1) according to the preceding claim, **characterised in that** the sealing device (16) has a vent (20).

4. Disposable assembly (1) according to claim 2, **characterised in that** the sealing device (16) is a cap whose depth is chosen so as to fill the volume of air that can exist in the upper portion of the hollow tubular element (13), when it contains the second component (4).

5. Disposable assembly (1) according to any of claims 2 or 3, **characterised in that** the end (15) of the hollow tubular element (13) which is closed by the sealing device (16) is fixed or secured tightly to the shutter (17).

6. Disposable assembly (1) according to claim 1, **characterised in that** the hollow tubular element (13) and the shutter (17) are made of a single piece, forming a tank shutter (18).

7. Disposable assembly (1) according to any of claims 2 or 3, **characterised in that** the sealing device (16) and the shutter (17) are a single piece.

8. Disposable assembly (1) according to claim 1, **characterised in that** the shutter (17) has a through-opening (19) for filling the disposable assembly (1) with the first component (3), this through-opening (19) being closed by another sealing device (20).

9. Disposable assembly (1) according to the preceding claim, **characterised in that** the other sealing device (20) is in the form of a cap having a vent for the passage of the air expelled while filling the hollow tubular element (13) containing another component (4).

10. Disposable assembly (1) according to claim 1, **characterised in that** the disposable cup (1) also comprises a protective part or a cover (23) mounted above the shutter (17) using screws or by clipping, fitting or any other means on the opening (8) of the body (5).

11. Disposable assembly (1) according to the preceding claim, **characterised in that** the cover (23) passes through an opening (30) forming an air passage, this opening (30) being provided with a closable vent device (31).

12. Disposable assembly according to claim 1, **characterised in that** the body (5) comprises two parts; the inner part and the outer part can slide into one another, its outer part is transparent and comprises the bottom (7) of the body (5), and the inner portion is withdrawn with the hollow tubular element (13).

13. Disposable assembly (1) according to claim 1, **characterised in that** the mounting projection (12) is conical in shape.

14. Disposable assembly according to any of claims 1 to 13, **characterised in that** the mounting projection (12) has a through-pipe that can serve as an air passage to ensure the function of a vent and/or filling pipe for the component (4) occupying the additional volume of the hollow tubular element (13), the said air passage being initially closed by means of a removable sealing part (56).

15. Disposable assembly according to claim 14, **characterised in that** the mounting projection (12) can be sealed with an additional cap.
